# EUROPÄISCHE PATENTSCHRIFT

(11) **EP 0 424 560 B1**
(45) Veröffentlichungstag und Bekanntmachung des Hinweises auf die Patenterteilung: **03.03.1993**
(21) Anmeldenummer: 89119778.2
(22) Anmeldetag: 24.10.1989
(51) Int. Cl.: E04C 2/52, E04C 2/38

(54) **Installationsbaustein für Sanitäreinrichtungen**
Installation module for sanitary devices
Bloc d'installation pour aménagements sanitaires

(43) Veröffentlichungstag der Anmeldung: 02.05.1991
(73) Patentinhaber: Geberit AG, CH-8640 Rapperswil (CH)
(72) Erfinder: Breitenberger, Konrad, D-8120 Weilheim (DE)
(74) Vertreter: Zipse + Habersack

(56) Entgegenhaltungen:
- EP-A- 0 243 642
- DE-A- 2 752 907
- FR-A- 2 228 905
- US-A- 4 409 768
- US-A- 4 843 775

## Beschreibung

Die Erfindung betrifft einen Installationsbaustein für Sanitäreinrichtungen gemäß dem Oberbegriff des Anspruchs 1.

Ein solcher Installationsbaustein, wie er z.B. von der Anmelderin vertrieben wird, besteht aus einem Schaumblock (z.B. aus Polyester-Schaumbeton), in den die für die Ver- und Entsorgung der Sanitäreinrichtung (WC, Handwaschbecken usw.) benötigten Elemente wie Rohrleitungen und Armaturen eingelagert sind. Zum Anhängen an eine Wand bzw. zum freien Aufstellen des Schaumblocks sind Befestigungsanschlüsse mit eingeschäumt, wobei mit diesen Befestigungsanschlüssen verbundene Plattenelemente die Tragkräfte in den Schaumstoff überleiten. Ebensolche Befestigungsanschlüsse sind auch zum Anhängen der jeweiligen Sanitäreinrichtung mit eingeschäumt.

Vor dem Aufschäumen müssen die genannten einzuschäumenden Teile in geeigneter Weise in der Aufschäumform positioniert werden. Dies ist zeitaufwendig und erfordert Hilfskonstruktionen, um die gewünschte gegenseitige Zuordnung der Teile sicherzustellen. Für unterschiedliche Bausteinbestückungen und -maße sind unterschiedliche Positioniermittel erforderlich.

Tragkräfte, die über die Befestigungsanschlüsse eingeleitet werden, müssen von dem Schaumstoff aufgenommen und weiter übertragen werden. Da diese Kräfte z.B. bei einem wandhängenden WC sehr hoch sein können, sind an die Festigkeit des verwendeten Schaumstoffs hohe Anforderungen zu stellen.

Zum Schutz der Bausteinkanten gegen Beschädigung können metallische Kantenprofile mit eingeschäumt sein, wobei es auch bekannt ist, stattdessen den gesamten Schaumblock durch einen metallischen Zargenrahmen zu umschließen, wie es beispielsweise aus der FR-A-2 228 905 bekannt ist.

Der Erfindung liegt die Aufgabe zugrunde, einen geschäumten Installationsbaustein für Sanitäreinrichtungen zu schaffen, dessen Herstellung vereinfacht ist, insbesondere wenn Installationsbausteine für unterschiedliche Einbausituationen herzustellen sind. Der zu schaffende Installationsbaustein soll auch eine verbesserte Stabilität besitzen, vorteilhaft ohne besondere Anforderungen an die Schaumstoffqualität.

Die gestellte Aufgabe wird erfindungsgemäß mit einem Installationsbaustein gelöst, wie er durch den Anspruch 1 gekennzeichnet ist. Weiterbildungen der Erfindung sind in den Unteransprüchen beschrieben.

Ein erfindungsgemäßer Installationsbaustein besitzt eine Tragkonstruktion, die aus gesteckten Längs- und Querprofilen zusammengefügt ist, vorteilhaft aus zwei die Seiten des Installationsbausteins begrenzenden profilierten Seitenstützen, die durch zumindest ein eingestecktes Querprofil im Bodenbereich des Installationsbausteins verbunden sind. Dank geeigneter Profilierung und eingearbeiteter Ausnehmungen bzw. Schlitze sind die gesteckten Längs- und Querprofile im wesentlichen formschlüssig und winkelsteif verbunden, wobei der Zusammenhalt durch den Schaumstoff sichergestellt ist. Die notwendigen Befestigungsanschlüsse sind an diesen Längs- und Querprofilen vorgesehen, wobei die eingeleiteten Kräfte über diesen Profilrahmen übertragen werden. Dem Schaumstoff fällt dagegen im wesentlichen nur eine Zusammenhaltfunktion zu, so daß an ihn weitaus geringere Anforderungen im Hinblick auf Festigkeit gestellt werden können als bisher.

Die Längsprofile, insbesondere wenn diese als zwei die Seiten des Installationsbausteins begrenzende profilierte Seitenstützen ausgebildet sind, geben dem Installationsbaustein Kantenschutz und Steifigkeit gegen Verziehen.

Die erfindungsgemäße Ausbildung
erlaubt die Herstellung von Installationsbausteinen unterschiedlicher Maße einfach durch entsprechendes Ablängen der Längs- und Querprofile. Der Zusammenbau erfolgt rasch und problemlos durch Einstecken des stumpf abgelängten Querprofils mit seinen Enden in Ausnehmungen bzw. Schlitze der beiden Längsprofile. Die notwendigen Befestigungsanschlüsse sind zweckmäßig z.B. durch Ausstanzen an den Längs- und Querprofilen erzeugt. Weitere Ausstanzungen dienen der Positionierung der jeweiligen Bestückung (Rohrleitungen, Armaturen und dergleichen). Der so gesteckte und bestückte Profilrahmen wird dann zweckmäßig unter Zuhilfenahme einer Aufschäumform ausgeschäumt.

Als Längs- und Querprofile werden aus Festigkeitsgründen bevorzugt Metallprofile z.B. aus abgekantetem Bandmaterial eingesetzt. Bei geringeren Festigkeitsanforderungen können auch Kunststoffprofile benutzt werden.

Die Erfindung wird nachfolgend anhand beigefügter Zeichnungen näher beschrieben. Es zeigen
Fig. 1 in perspektivischer Darstellung steckbare Längsund Querträger zum Aufbau eines Installationsbausteins gemäß der Erfindung;
Fig. 2 die Vorderansicht eines erfindungsgemäßen WC-Installationsbausteins und
Fig. 3 die Seitenansicht des in Fig. 2 gezeigten Installationsbausteins, jedoch mit anderen Anschlüssen.

Ein erfindungsgemäßer Installationsbaustein besitzt eine Tragkonstruktion aus gesteckten Längs- und Querprofilen, zweckmäßig aus zwei die Seiten des Installationsbausteins begrenzenden profilierten Seitenstützen 1 (in Fig. 1 nur eine dargestellt), die durch ein eingestecktes Querprofil 2 im Bodenbereich des Installationsbausteins verbunden sind. Sowohl die Seitenstützen 1 als auch das Querprofil 2 sind im Querschnitt U-förmig mit einwärts abgekanteten Seitenstegen 3 bzw. 4. Im Bodensteg 5 der Seitenstützen 1 ist eine Einbuchtung 6 ausgebildet, die am fertigen Baustein eine Einmörtelungsfuge bildet. Das Außenmaß a des Querprofils 2 ist geringfügig kleiner als das Innenmaß b der Seitenstützen 1, so daß das Querprofil 2 mit seinen abgekanten Seitenstegen 4 zwischen die Seitenstege 3 der Seitenstützen 1 einschiebbar ist, wobei im Bereich der Abkantungen Ausnehmungen 7 für den freien Durchgang der abgekanteten Seitenstege 4 des Querprofils 2 z.B. ausgestanzt sind. In die Einbuchtung 6 der Seitenstützen 1 ist in Höhe der Unterkante der Ausnehmungen 7 ein Schlitz 8 eingearbeitet zur Aufnahme des Bodenstegs 9 des eingeschobenen Querprofils 2.

Dank der beschriebenen Profilierung und eingearbeiteter Ausnehmungen/Schlitze sind die Seitenstützen 1 mit dem eingestecktem Querprofil 2 formschlüssig und im wesentlichen winkelsteif verbunden. Damit können hohe Kräfte (bis 400 kg) zwischen Querprofil 2 und Seitenstützen 1 übergeleitet werden.

Der so aufgebaute Profilrahmen ist universell einsetzbar für unterschiedliche Einbausituationen - Einmauerung, Einbau in Leichtbauwände, Vorwandinstallation, und für unterschiedliche Bausteintypen. Die Längs- und Querprofile sind in ihrer Länge und in ihrer Breite an den jeweiligen Bausteintyp anpaßbar. Die notwendigen Anschlüsse können an ihnen je nach Anwendungsfall z.B. durch Ausstanzen erzeugt werden.

In Figuren 2 und 3 ist der beschriebene Profilrahmen in Anwendung bei einem WC-Installationsbaustein gezeigt. Ein Spülkasten 10 mit Spülbogen 11 und Lüfteranschluß 12 sind innerhalb des Profilrahmens festgelegt. Im Querprofil 2 sind Aussparungen zum Einschnappen der Rohrschelle 13 des (nicht gezeigten) Abflußbogens ausgebildet. Zum Anhängen eines WC sind im Querprofil 2 zwei Muttergehäuse 14 mit je 2 lose eingelegten und gegen Verdrehen gesicherten Gewindemuttern 15 positioniert. In diese Gewindemuttern 15 sind (nicht gezeigte) Schraubbolzen zum Anhängen des WC einschraubbar.

Wie in Fig. 2 gezeigt, sind an das Querprofil 2 einerseits Haltewinkel 16 zur Befestigung einer Fußraumverkleidungsschürze und andererseits Fußstützen 17 zur freien Aufstellung des Installationsbausteins befestigbar.

Zum Aufhängen des Installationsbausteins an eine Wand können in die Seitenstützen 1, wie in Fig. 3 dargestellt, ausklappbare Haltelaschen 18 eingestanzt sein. In die Seitenstützen 1 können aber auch Befestigungsschrauben 19 einschraubbar sein, mittels derer der Installationsbaustein in einen Montagebügel 20 einhängbar ist.

Der in beschriebener Weise bestückte Profilrahmen ist in üblicher Weise zweckmäßig unter Zuhilfenahme einer Aufschäumform ausgeschäumt, wobei der Schaumstoff den Zusammenhalt der Einzelteile sicherzustellen, aber im wesentlichen keine Tragfunktion zu übernehmen hat. Man ist dadurch in der Auswahl der Schaumstoffqualität wesentlich freier als bisher und man kann diese nach anderen Gesichtspunkten wie nach optimaler Geräusch- und Wärmedammung auswählen.

## Patentansprüche

1. Installationsbaustein für Sanitäreinrichtungen mit einer aufgeschäumten Tragkonstruktion, in welche die für die Ver- und Entsorgung der Sanitäreinrichtung benötigten Elemente eingelagert sind, mit Befestigungsanschlüssen einerseits zum Aufhängen bzw. Aufstellen der Tragkonstruktion und andererseits zum Anhängen der Sanitäreinrichtung, dadurch **gekennzeichnet,** daß die Tragkonstruktion aus gesteckten Längs- und Querprofilen (1,2) zusammengefügt ist, deren Zusammenhalt durch den Schaumstoff sichergestellt ist.

2. Installationsbaustein nach Anspruch 1,
dadurch **gekennzeichnet,** daß als Längsprofile zwei die Seiten des Installationsbausteins begrenzende profilierte Seitenstützen (1) vorgesehen sind, die durch zumindest ein eingestecktes Querprofil (2) im Bodenbereich des Installationsbausteins verbunden sind.

3. Installationsbaustein nach Anspruch 1 oder 2, dadurch **gekennzeichnet,** daß die gesteckten Längs- und Querprofile (1,2) aufgrund ihrer Profilierung und eingearbeiteter Ausnehmungen/Schlitze im wesentlichen formschlüssig und winkelsteif zusammengehalten sind.

4. Installationsbaustein nach einem der Ansprüche 1 bis 3,
**gekennzeichnet** durch die Verwendung von im wesentlichen stumpf auf die gewünschten Bausteinmaße abgelängten Längs- und Querprofilen (1,2).

5. Installationsbaustein nach Anspruch 3 oder 4, **gekennzeichnet** durch im Querschnitt U-förmige Längs- und Querprofile (1,2) mit einwärts abgekanteten Seitenstegen (3,4) und - bei den Längsprofilen (1) - mit einem einwärts gebuchteten Bodensteg (5,6).

6. Installationsbaustein nach einem der Ansprüche 1 bis 5,
dadurch **gekennzeichnet,** daß in oder an den Längs- und Querprofilen (1,2) notwendige Anschlüsse vorgesehen sind, wie
- Haltelaschen (18), Befestigungsschrauben (19), Fußstützen (17) zum Anhängen bzw. Aufstellen der Tragkonstruktion,
- Muttern (15), Schraubbolzen zum Anhängen der Sanitäreinrichtung,
- Aussparungen zum Festlegen oder Durchführen von Rohranschlüssen und/oder
- Haltewinkel (16) zur Befestigung einer Fußraumverkleidungsschürze.

7. Installationsbaustein nach einem der vorhergehenden Ansprüche,
dadurch **gekennzeichnet,** daß die Längs- und Querprofile (1,2) Metallprofile z.B. aus abgekantetem Bandmaterial oder Kunststoffprofile sind.

## Claims

1. An installation module for sanitary devices, comprising a foamed carrier structure in which the elements required for supply to an discharge from the sanitary device are embedded, comprising fastening connections for suspending or erecting the carrier structure, on the one hand, and for hooking up the sanitary device, on the other hand, **characterized** in that the carrier structure is composed of longitudinal and transverse sectional members (1, 2) which are plugged together and whose unity is assured by the foam.

2. The installation module as claimed in claim 1, characterized in that the longitudinal sectional members are embodied by profiled lateral supports (1) which define the sides of the installation module and are interconnected by at least one transverse sectional member (2) inserted in the bottom area of the installation module.

3. The installation module as claimed in claim 1 or 2,
characterized in that the longitudinal and transverse sectional members (1, 2) which are plugged together are held together substantially in form lock and at unvarying angle by virtue of their profiling and by recesses/slots with which they are formed.

4. The installation module as claimed in any one of claims 1 to 3, characterized by the use of longitudinal and transverse sectional members (1, 2) which are cut to length substantially for butt joining to provide the desired module dimenions.

5. The installation module as claimed in claim 3 or 4,
characterized by longitudinal and transverse sectional members (1, 2) which are U-shaped cross section and have inwardly bent side webs (3, 4) and, in the case of the longitudinal sectional members (1), an inwardly curved bottom web (5, 6).

6. The installation module as claimed in any one of claims 1 to 5, characterized in that necessary connections are provided in or at the longitudinal and transverse sectional members (1, 2), such as
- retainer lugs (18), fastening bolts (19), foot rests (17) for suspending or erecting the carrier structure,
- nuts (15), screw bolts for suspending the sanitary device,
- recesses for the fixing or passing through of pipe connections, and/or
- holding angle pieces (16) for the fastening of a panel to cover the foot space.

7. The installation module as claimed in any one of the preceding claims, characterized in that the longitudinal and transverse sectional members (1, 2) used are shaped metal members, e.g. of angled strip material or sections made of plastics.

## Revendications

1. Bloc à installer pour appareils sanitaires, comprenant une structure porteuse remplie de mousse dans laquelle sont noyés les éléments qui sont nécessaires pour l'alimentation et la vidange de l'appareil sanitaire, et comprenant des raccords de fixation qui sont destinés, d'une part, à accrocher la structure porteuse ou à la poser, respectivement, et, d'autre part, à accrocher l'appareil sanitaire, caractérisé par le fait que la structure porteuse est assemblée à partir de profilés longitudinaux et transversaux (1, 2) que l'on enfonce et dont la cohésion est assurée par la mousse.

2. Bloc à installer selon la revendication 1, caractérisé par le fait qu'il est prévu comme profilés longitudinaux deux montants latéraux profilés (1) qui delimitent les côtes du bloc à installer et qui sont reliés dans la région du fond du bloc à installer par au moins un profilé transversal (2) que l'on y enfonce.

3. Bloc à installer selon la revendication 1 ou 2, caractérisé par le fait qu'à cause de leur profilage et des évidements ou des fentes qui y sont pratiquées, les profilés longitudinaux et transversaux assembles par enfoncement (1, 2) sont relies pour l'essentiel par conjugaison des formes et avec des angles formés rigides.

4. Bloc à installer selon l'une des revendications 1 à 3, caractérisé par l'utilisation de profilés longitudinaux et transversaux (1,2) qui sont coupés à longueur, d'une manière émoussée pour l'essentiel, aux dimensions souhaitées pour le bloc.

5. Bloc à installer selon la revendication 3 ou 4, caractérisé par des profilés longitudinaux et transversaux (1, 2) en forme de U en section transversale qui comprennent des ailes latérales (3, 4) repliées vers l'intérieur et - dans le cas des profilés longitudinaux (1) - une semelle (5, 6) présentant un renfoncement vers l'intérieur.

6. Bloc à installer selon l'une des revendications 1 à 5, caractérisé par le fait que les raccords nécessaires sont prévus dans ou sur les profilés longitudinaux et traversaux (1, 2), comme :
- Pattes de retenue (18), vis de fixation (19), montants inférieurs (17) destinés à accrocher la structure porteuse ou à la poser, respectivement,
- Ecrous (15), goujons filetés destinés à accrocher l'appareil sanitaire,
- Evidements pour fixer ou pour faire passer des raccords de tubes, et/ou :
- Equerres de maintien (16) pour fixer un tablier de recouvrement de l'espace inférieur.

7. Bloc à installer selon l'une des revendications precédentes, caractérisé par le fait que les profilés longitudinaux et transversaux (1, 2) sont des profilés métalliques obtenus par exemple à partir d'une bande de matériau pliée, ou des profilés en matière plastique.
